# EUROPÄISCHE PATENTSCHRIFT

(11) **EP 3 191 706 B1**
(45) Veröffentlichungstag und Bekanntmachung des Hinweises auf die Patenterteilung: **13.06.2018**
(21) Anmeldenummer: 15744224.5
(22) Anmeldetag: 30.07.2015
(51) Int. Cl.: F02M 61/16, F02M 61/18, F02M 61/10

(54) **DÜSENNADEL FÜR EINE KRAFTSTOFFEINSPRITZEINRICHTUNG UND KRAFTSTOFFEINSPRITZEINRICHTUNG**
NOZZLE NEEDLE FOR A FUEL INJECTION DEVICE, AND FUEL INJECTION DEVICE
AIGUILLE D'INJECTEUR POUR DISPOSITIF D'INJECTION DE CARBURANT ET DISPOSITIF D'INJECTION DE CARBURANT

(30) Priorität: 08.09.2014 DE 102014217935
(43) Veröffentlichungstag der Anmeldung: 19.07.2017
(73) Patentinhaber: Robert Bosch GmbH, 70442 Stuttgart (DE)
(72) Erfinder: CHRIST, Wilhelm, 71634 Ludwigsburg (DE); ULRICH, Lars, 71229 Leonberg (DE); HEKEL, Maike, 71711 Steinheim (DE)
(86) Internationale Anmeldenummer: PCT/EP2015/067483
(87) Internationale Veröffentlichungsnummer: WO 2016/037761

(56) Entgegenhaltungen:
- EP-A2- 0 967 382
- WO-A1-2005/121546
- DE-A1-102008 041 165
- US-A- 4 570 853

## Beschreibung

### Stand der Technik

Die Erfindung betrifft eine Düsennadel für eine Kraftstoffeinspritzeinrichtung nach dem Oberbegriff des Anspruchs 1. Ferner betrifft die Erfindung eine Kraftstoffeinspritzeinrichtung unter Verwendung einer erfindungsgemäßen Düsennadel.

Eine gattungsgemäße Düsennadel ist aus der DE 10 2004 028 617 A1 der Anmelderin bekannt. Die bekannte Düsennadel weist einen hülsenförmigen Düsennadelschaft auf, der auf der den Einspritzöffnungen zugewandten Seite mit einer Düsennadelspitze verbunden ist. Insbesondere ist es vorgesehen, dass die Düsennadelspitze aus Sintermetall besteht, während der Düsennadelschaft beispielsweise aus Werkzeugstahl besteht. Darüber hinaus ist es bei der bekannten Düsennadel vorgesehen, dass der Düsennadelschaft auf der der Düsennadelspitze gegenüberliegenden Seite mit einem als separates Bauteil ausgebildeten, hülsenförmigen Führungsabschnitt verbunden ist, der ebenfalls aus Sintermetall besteht. Die pilzförmig ausgebildete Düsennadelspitze weist in dem aus dem Düsennadelschaft herausragenden Bereich eine im Wesentlichen konisch ausgebildete Form auf. Innerhalb des Düsennadelschafts weist die Düsennadelspitze einen zylindrisch ausgebildeten Befestigungsbereich auf, wobei zwischen dem Befestigungsbereich der Düsennadelspitze und der Innenwand des Düsennadelschafts eine kraftschlüssige Verbindung durch eine Schrumpf- oder Pressverbindung ausgebildet ist. DE102008041165 zeigt auch eine Düsennadel wobei die Befestigung der Düsennadelspitze an dem Düsennadelschaft stoffschlüssig, formschlüssig oder kraftschlüssig erfolgt. Nachteilhaft bei der aus der genannten Schrift bekannten Düsennadel ist es, dass durch die Wahl unterschiedlicher Werkstoffe für den Düsennadelschaft und die Düsennadelspitze zwar die jeweilige Funktion optimiert werden kann, das Ausbilden einer Schrumpf- bzw. Pressverbindung zwischen dem Düsennadelschaft und der Düsennadelspitze aufgrund der relativ geringen Durchmesser der Bauteile und der Fertigungstoleranzen jedoch relativ aufwendig ist bzw. eine hochwertige und genaue Fertigung der Bauteile erforderlich ist. Darüber hinaus ist die Herstellung einer unterschiedliche Formen bzw. Durchmesser aufweisenden Düsennadelspitze zwar für den Fall, dass diese aus Sintermetall besteht, relativ einfach möglich, die Ausbildung einer Düsennadelspitze aus einem anderen Material bzw. mittels einer anderen Fertigungstechnik, bei der ein Rohling entsprechend geformt bzw. spanend bearbeitet werden muss, ist jedoch relativ aufwendig.

Weiterhin ist aus der EP 1 059 437 B1 eine Düsennadel bekannt, bei der die Düsennadelspitze in einer sacklochförmigen Aufnahme eines Düsennadelschafts aufgenommen ist. Weiterhin ist die Düsennadelspitze in Axialrichtung des Düsennadelschafts hubbeweglich angeordnet, wobei eine ebenfalls in dem Düsennadelschaft im Bereich der Ausnehmung angeordnete Hülse den Hub der Düsennadelspitze in Richtung der Einspritzöffnungen des Kraftstoffinjektors begrenzt. Die aus der genannten Schrift bekannte Düsennadel ermöglicht es, durch Druckbeaufschlagung mit dem Kraftstoffdruck in der Ausnehmung auf der Rückseite der Düsennadelspitze die Düsennadelspitze zeitlich verzögert zum Düsennadelschaft zu bewegen, um damit beispielsweise an unterschiedlichen Bereichen eines Düsenkörpers ausgebildete Einspritzöffnungen zeitlich gesteuert zu öffnen bzw. zu schließen. Durch die Verwendung des zusätzlichen hülsenförmigen Bauteils zur Hubbegrenzung der Düsennadelspitze ist die Düsennadel relativ aufwendig gestaltet.

### Offenbarung der Erfindung

Ausgehend von dem dargestellten Stand der Technik liegt der Erfindung die Aufgabe zugrunde, eine Düsennadel für eine Kraftstoffeinspritzeinrichtung, insbesondere einen Kraftstoffinjektor, nach dem Oberbegriff des Anspruchs 1 derart weiterzubilden, dass eine konstruktiv vereinfachte und herstellungstechnisch besonders vorteilhafte Ausgestaltung der Düsennadel erzielt wird.

Diese Aufgabe wird erfindungsgemäß bei einer Düsennadel für eine Kraftstoffeinspritzeinrichtung mit den Merkmalen des Anspruchs 1 dadurch gelöst, dass der Düsennadelschaft eine durch eine Sacklochbohrung ausgebildete Aufnahme für die Düsennadelspitze aufweist, wobei der Grund der Aufnahme einen Axialanschlag für die Düsennadelspitze ausbildet, und dass die Düsennadelspitze innerhalb der Aufnahme einen konstanten Durchmesser aufweist, der gleichzeitig den größten Durchmesser der Düsennadelspitze ausbildet. Mit anderen Worten gesagt bedeutet dies, dass durch die geometrische Gestaltung des Düsennadelschafts mit seiner Sacklochbohrung zur Aufnahme der Düsennadelspitze eine besonders einfache geometrische Ausgestaltung der Düsennadelspitze erzielbar ist, bei der der Axialanschlag, im Gegensatz zum eingangs erwähnten Stand der Technik, nicht durch eine kraftschlüssige Verbindung gebildet werden muss, sondern allein durch die geometrische Gestaltung der Aufnahme in dem Düsennadelschaft und der Düsennadelspitze. Dadurch wird insbesondere die benötigte Genauigkeit bzw. die erforderliche Toleranz bzgl. des Durchmessers bei der Fertigung der Einzelteile herabgesetzt, da die erfindungsgemäße Düsennadel es ermöglicht, auch beispielsweise einen Schiebesitz zwischen der Düsennadelspitze und der Aufnahme in dem Düsennadelschaft zuzulassen.

Erfindungsgemäß ist es weiter vorgesehen, die in Richtung des Grunds der Aufnahme des Düsennadelschafts hydraulisch wirkende Fläche der Düsennadelspitze größer auszubilden als die in die gleiche Richtung wirkende hydraulische Fläche des Düsennadelschafts. Eine derartige Ausbildung bewirkt, dass die Düsennadelspitze in Öffnungsrichtung der Düsennadel stets mit einer größeren hydraulischen Kraft beaufschlagt wird als der Düsennadelschaft, so dass die Düsennadelspitze stets in Richtung des Grunds in der Aufnahme des Düsennadelschafts gedrückt wird. Eine derartige Ausbildung ermöglicht es insbesondere, auf eine Presspassung zwischen dem Düsennadelschaft und der Düsennadelspitze zu verzichten, so dass die Bauteile infolge der geringeren Toleranzanforderungen relativ preiswert herstellbar sind.

Vorteilhafte Weiterbildungen der erfindungsgemäßen Düsennadel für eine Kraftstoffeinspritzeinrichtung sind in den Unteransprüchen aufgeführt.

In besonders bevorzugter Ausgestaltung der Düsennadelspitze besteht diese aus einem verschleißfesten Material wie Keramik, Hartmetall oder einem Saphir und der Düsennadelschaft aus einem Vollmaterial aus Stahl. Eine derartige Ausbildung ermöglicht eine besonders einfache, kostengünstige und einfach zu bearbeitende Ausbildung des Düsennadelschafts bei einer besonders verschleißfesten Ausgestaltung der Düsennadelspitze, so dass die Düsennadel bzw. der Kraftstoffinjektor, in dem die Düsennadel verbaut ist, über die gesamte Lebensdauer betrachtet zumindest weitgehend konstante Schließ- und Öffnungszeitpunkte infolge eines relativ geringen Verschleißes bzw. einer relativ geringen geometrischen Veränderung der Düsennadelspitze aufweist.

Insbesondere ist es darüber hinaus vorgesehen, dass die Düsennadelspitze einen konisch geformten Sitzbereich aufweist, der sich unmittelbar an den innerhalb der Aufnahme angeordneten, zylindrisch ausgebildeten Bereich der Düsennadelspitze anschließt. Dadurch ist eine besonders einfache Fertigung der Düsennadelspitze möglich, da lediglich im Wesentlichen die Düsennadelspitze geformt bzw. ausgebildet werden muss, wenn das Material der Düsennadelspitze aus einem Stangenmaterial besteht, derart, dass die benötigte Passung zwischen der Düsennadelspitze und dem Düsennadelschaft über eine entsprechend genaue Dimensionierung bzw. Ausbildung der Aufnahme in dem Düsennadelschaft erzielt wird.

In weiterhin konstruktiv bevorzugter Ausgestaltung ist es vorgesehen, dass der Düsennadelschaft im Mündungsbereich der Aufnahme eine konische Außenfläche aufweist, und dass eine in Richtung der Außenfläche verlaufende Verlängerung des Sitzbereichs der Düsennadelspitze beabstandet zur Außenfläche verläuft. Eine derartige Ausbildung ermöglicht insbesondere eine vorteilhafte Zuströmung von Kraftstoff in dem Bereich von Einspritzöffnungen und stellt darüber hinaus sicher, dass lediglich die Düsennadelspitze, und nicht der Düsennadelschaft in der Schließstellung in Anlage mit der Innenfläche eines Düsenkörpers angeordnet ist.

Es kann jedoch auch vorgesehen sein, dass zwischen der Düsennadelspitze und der Aufnahme eine Übergangs- oder Spielpassung ausgebildet ist. In diesem Fall wird eine besonders einfache bzw. preiswerte Herstellbarkeit der Bauteile infolge eines relativ großen Toleranzbereichs der Bauteile ermöglicht und darüber hinaus der Montageprozess dahingehend vereinfacht, dass das Einführen der Düsennadelspitze in die Aufnahme des Düsennadelschafts besonders einfach erfolgen kann.

Bei letztgenannter Ausbildung mit einer Übergangs- oder Spielpassung kann es darüber hinaus vorgesehen sein, dass zwischen der Düsennadelspitze und der Aufnahme wenigstens ein Leckagespalt ausgebildet ist. Dieser Leckagespalt kann entweder alleine durch die Toleranzlage der Bauteile bedingt ausgebildet sein, oder aber, bevorzugt, durch eine gezielte Bearbeitung beispielsweise der Düsennadelspitze in Form einer Längsnut o.ä. Eine derartige Ausbildung bewirkt, dass eine zeitlich leicht verzögerte Bewegung zwischen dem Düsennadelschaft und der Düsennadelspitze zum Freigeben von Einspritzöffnungen erfolgt.

Die Erfindung umfasst auch eine Kraftstoffeinspritzeinrichtung mit einem Gehäuse zur Führung einer erfindungsgemäßen Düsennadel.

Weitere Vorteile, Merkmale und Einzelheiten der Erfindung ergeben sich aus der nachfolgenden Beschreibung bevorzugter Ausführungsbeispiele sowie anhand der Zeichnung.

Diese zeigt in:
- Fig. 1: eine teilweise geschnittene Seitenansicht einer erfindungsgemäßen Düsennadel für eine Kraftstoffeinspritzeinrichtung in Form eines Kraftstoffinjektors,
- Fig. 2: einen Teilbereich der Düsennadel im Bereich der Düsennadelspitze in einem Längsschnitt und
- Fig. 3: einen Teilbereich der Düsennadel gemäß Fig. 1 und 2 in Einbaulage in einem Kraftstoffinjektor in ihrer Schließstellung im Längsschnitt.

Gleiche Elemente bzw. Elemente mit gleicher Funktion sind in den Figuren mit den gleichen Bezugsziffern versehen.

In der Fig. 1 ist eine erfindungsgemäße Düsennadel 10 für eine in der Fig. 3 gezeigte Kraftstoffeinspritzeinrichtung 100 in Form eines Kraftstoffinjektors, insbesondere eines Kraftstoffinjektors zur Verwendung bei einer selbstzündenden Brennkraftmaschine, dargestellt. Der Kraftstoffinjektor ist Bestandteil eines sogenannten Common-Rail-Systems, bei dem unter Hochdruck stehender Kraftstoff in den Brennraum einer Brennkraftmaschine eingespritzt wird, wie dies an sich Stand der Technik ist und daher im weiteren Verlauf nicht näher erläutert wird.

Die Düsennadel 10 besteht im Wesentlichen aus zwei separaten Bauteilen, einem Düsennadelschaft 11 und einer Düsennadelspitze 12. Der Düsennadelschaft 11 besteht aus einem Vollmaterial, insbesondere aus Maschinenstahl, und ist im Wesentlichen zylinder- bzw. stangenförmig ausgebildet. Der Düsennadelschaft 11 weist in einem mittleren Bereich mehrere Führungsabschnitte 13 auf, die dazu dienen, den Düsennadelschaft 11 bzw. die Düsennadel 10 in Richtung ihrer Längsachse 14 durch Anlage an der Innenwand 16 eines in der Fig. 3 dargestellten Injektorgehäuses 18 radial zu führen. Im Bereich der Führungsabschnitte 13 sind mehrere, insbesondere durch Schleifen ausgebildete, vorzugsweise in gleich großen Winkelabständen zueinander angeordnete ebene Flächen 19 ausgebildet, die dazu dienen, Kraftstoff in Richtung der Düsennadelspitze 12 im Bereich der Innenwand 16 strömen lassen zu können.

Der Düsennadelschaft 11 weist eine Aufnahme 20 in Form eines Sackloches 21 zur Aufnahme der Düsennadelspitze 12 auf. Das einen konstanten Durchmesser D aufweisende Sackloch 21 weist einen Grund 22 auf, der als Axialanschlag für die Düsennadelspitze 12 in Richtung des der Düsennadelspitze 12 gegenüberliegenden Endes 23 des Düsennadelschafts 11 dient. Das Ende 23 taucht beispielhaft in einen nicht dargestellten Steuerraum des Kraftstoffinjektors ein, um die Bewegung der Düsennadel 10 zum Öffnen bzw. Schlie0en von im Injektorgehäuse 18 ausgebildeten Einspritzöffnungen 26 in bekannter Art und Weise zu steuern.

Die Düsennadelspitze 12 besteht aus einem anderen Material als der Düsennadelschaft 11, insbesondere aus einem verschleißfesten Material wie Keramik, Hartmetall oder einem Saphir. Die Düsennadelspitze 12 weist zumindest innerhalb der Aufnahme 20 einen zylindrischen Abschnitt 24 mit einem zumindest annähernd konstanten Durchmesser d auf, wobei der Durchmesser d des Abschnitts 24 und der Durchmesser D des Sacklochs 21 derart aufeinander abgestimmt sind, dass vorzugsweise eine Übergangs- oder Spielpassung zwischen der Düsennadelspitze 12 und dem Düsennadelschaft 11 ausgebildet ist, und wobei der Durchmesser d gleichzeitig den größten Durchmesser der Düsennadelspitze 12 bildet. Es ist jedoch auch möglich, dass die Durchmesser d, D derart aufeinander abgestimmt sind, dass zwischen der Düsennadelspitze 12 und dem Düsennadelschaft 11 eine Presspassung ausgebildet ist. Ferner ist es möglich, dass am Umfang des Abschnitts 24 Leckagenuten o.ä. ausgebildet sind (nicht dargestellt), um einen definierten Durchfluss von Kraftstoff in den Bereich des Grunds 22 des Sackloches 21 zu ermöglichen.

An dem zylindrisch ausgebildeten Abschnitt 24 der Düsennadelspitze 12 schließt sich außerhalb der Aufnahme 20 ein konisch ausgebildeter Sitzbereich 25 an. Der Sitzbereich 25 ist dazu ausgebildet, in der in der Fig. 3 dargestellten Schließstellung der Düsennadel 10 die Einspritzöffnungen 26 zu verschließen. Hierzu liegt der Sitzbereich 25 dichtend an der Innenwand 16 des Injektorgehäuses 18 an.

Der Düsennadelschaft 11 weist im Mündungsbereich der Aufnahme 20 bzw. des Sackloches 21 eine konisch ausgebildete Außenfläche 28 auf. Eine in Verlängerung des Sitzbereichs 25 ausgebildete Gerade 29 verläuft mit Abstand zum Außenumfang 28 des Düsennadelschafts 11.

Für den Fall, dass zwischen der Düsennadelspitze 12 und dem Düsennadelschaft 11 im Bereich der Aufnahme 20 eine Übergangs- bzw. Spielpassung ausgebildet ist, kann Kraftstoff in den Bereich zwischen dem Grund 22 des Sackloches 21 und der dem Grund 22 zugewandten Stirnfläche der Düsennadelspitze 12 gelangen. Beim Öffnen der Düsennadel 10 aus der in der Fig. 3 dargestellten Schließstellung zum Freigeben der Einspritzöffnungen 26 beginnt im ersten Augenblick der Düsennadelschaft 11 sich zu bewegen, derart, dass zwischen dem Grund 22 des Sacklochs 21 und der Düsennadelspitze 12 ein Axialspalt 30 entsteht, der im Bereich weniger Mikrometer liegt. Anschließend beginnt auch die Düsennadelspitze 12 von ihrem Dichtsitz sich zu entfernen, um die Einspritzöffnungen 26 freizugeben.

Wesentlich ist auch, dass die infolge des Kraftstoffdrucks in dem Injektorgehäuse 18 auf die Düsennadelspitze 12 hydraulisch wirksame Kraft in Öffnungsrichtung der Düsennadel 10 stets größer ist als die hydraulisch wirksame Kraft auf den Düsennadelschaft 11, so dass die Düsennadelspitze 12 stets in Richtung des Grunds 22 des Sacklochs 21 kraftbeaufschlagt ist.

Die soweit beschriebene Düsennadel 10 bzw. das Kraftstoffeinspritzsystem 100 können in vielfältiger Art und Weise abgewandelt bzw. modifiziert werden, ohne vom Erfindungsgedanken abzuweichen, wie in den beigefügten Ansprüchen definiert.

## Patentansprüche

1. Düsennadel (10) für eine Kraftstoffeinspritzeinrichtung (100), insbesondere einen Kraftstoffinjektor, mit einer Düsennadelspitze (12), die mit einem Düsennadelschaft (11) verbunden ist, wobei die Düsennadelspitze (12) und der Düsennadelschaft (11) aus unterschiedlichen Materialien bestehen, wobei der Düsennadelschaft (11) eine durch eine Sacklochbohrung (21) gebildete Aufnahme (20) für die Düsennadelspitze (12) aufweist, wobei der Grund (22) der Aufnahme (20) einen Axialanschlag für die Düsennadelspitze (12) ausbildet, und dass die Düsennadelspitze (12) innerhalb der Aufnahme (20) einen zumindest annähernd konstanten Durchmesser (d) aufweist, der gleichzeitig den größten Durchmesser der Düsennadelspitze (12) ausbildet
**dadurch gekennzeichnet,**
**dass** die in Richtung des Grunds (22) der Aufnahme (20) hydraulisch wirkende Fläche der Düsennadelspitze (12) größer ist als die in die gleiche Richtung wirkende hydraulische Fläche des Düsennadelschafts (11), so dass die Düsennadelspitze (12) stets in Richtung des Grunds (22) der Aufnahme (20) kraftbeaufschlagt ist.

2. Düsennadel nach Anspruch 1,
**dadurch gekennzeichnet,**
**dass** die Düsennadelspitze (12) aus einem verschleißfesten Material wie Keramik, Hartmetall oder einem Saphir und der Düsennadelschaft (11) aus einem Vollmaterial aus Stahl besteht.

3. Düsennadel nach einem der Ansprüche 1 oder 2,
**dadurch gekennzeichnet,**
**dass** die Düsennadelspitze (12) einen konisch geformten Sitzbereich (25) aufweist, der sich an einen zylindrisch ausgebildeten Abschnitt (24) innerhalb der Aufnahme (20) anschließt.

4. Düsennadel nach Anspruch 3,
**dadurch gekennzeichnet,**
**dass** der Düsennadelschaft (11) im Mündungsbereich der Aufnahme (20) eine konische Außenfläche (28) aufweist, und dass eine in Richtung der Außenfläche (28) verlaufende Verlängerung (29) des Sitzbereichs (25) beabstandet zur Außenfläche (28) verläuft.

5. Düsennadel nach einem der Ansprüche 1 bis 4,
**dadurch gekennzeichnet,**
**dass** zwischen der Düsennadelspitze (12) und der Aufnahme (20) eine Übergangs- oder Spielpassung ausgebildet ist.

6. Düsennadel nach Anspruch 5,
**dadurch gekennzeichnet,**
**dass** zwischen der Düsennadelspitze (12) und der Aufnahme (20) wenigstens ein Leckagespalt ausgebildet ist.

7. Kraftstoffeinspritzeinrichtung (100), mit einem Gehäuse (18) zur Führung einer Düsennadel (10), wobei die Düsennadel (10) nach einem der Ansprüche 1 bis 6 ausgebildet ist.

## Claims

1. Nozzle needle (10) for a fuel injection device (100), in particular a fuel injector, having a nozzle needle tip (12) which is connected to a nozzle needle shank (11), wherein the nozzle needle tip (12) and the nozzle needle shank (11) are composed of different materials,
wherein
the nozzle needle shank (11) has a receptacle (20), formed by a blind bore (21), for the nozzle needle tip (12), wherein the base (22) of the receptacle (20) forms an axial stop for the nozzle needle tip (12), and in that the nozzle needle tip (12) has, within the receptacle (20), an at least approximately constant diameter (d) which simultaneously forms the largest diameter of the nozzle needle tip (12),
**characterized**
**in that** that surface of the nozzle needle tip (12) which acts hydraulically in the direction of the base (22) of the receptacle (20) is larger than that hydraulic surface of the nozzle needle shank (11) which acts in the same direction, such that the nozzle needle tip (12) is subjected to force in the direction of the base (22) of the receptacle (20) at all times.

2. Nozzle needle according to Claim 1,
**characterized**
**in that** the nozzle needle tip (12) is composed of a wear-resistant material such as ceramic, hard metal or a sapphire, and the nozzle needle shank (11) is composed of a solid material composed of steel.

3. Nozzle needle according to either of Claims 1 and 2,
**characterized**
**in that** the nozzle needle tip (12) has a conically shaped seat region (25) which adjoins a section (24) of cylindrical form within the receptacle (20) .

4. Nozzle needle according to Claim 3,
**characterized**
**in that** the nozzle needle shank (11) has a conical outer surface (28) in the mouth region of the receptacle (20), and in that an elongation (29) of the seat region (25) running in the direction of the outer surface (28) runs spaced apart from the outer surface (28).

5. Nozzle needle according to one of Claims 1 to 4,
**characterized**
**in that** a transition or clearance fit is formed between the nozzle needle tip (12) and the receptacle (20).

6. Nozzle needle according to Claim 5,
**characterized**
**in that** at least one leakage gap is formed between the nozzle needle tip (12) and the receptacle (20) .

7. Fuel injection device (100), having a housing (18) for guiding a nozzle needle (10), wherein the nozzle needle (10) is designed according to one of Claims 1 to 6.

## Revendications

1. Aiguille d'injecteur (10) pour un dispositif d'injection de carburant (100), en particulier un injecteur de carburant, comprenant une pointe d'aiguille d'injecteur (12) qui est connectée à une tige d'aiguille d'injecteur (11), la pointe d'aiguille d'injecteur (12) et la tige d'aiguille d'injecteur (11) se composant de matériaux différents, la tige d'aiguille d'injecteur (11) présentant un logement (20) pour la pointe d'aiguille d'injecteur (12), formé par un alésage borgne (21), la base (22) du logement (20) constituant une butée axiale pour la pointe d'aiguille d'injecteur (12), et que la pointe d'aiguille d'injecteur (12) présente, à l'intérieur du logement (20), un diamètre (d) au moins approximativement constant qui constitue en même temps le plus grand diamètre de la pointe d'aiguille d'injecteur (12),
**caractérisée en ce que**
la surface de la pointe d'aiguille d'injecteur (12) agissant hydrauliquement dans la direction de la base (22) du logement (20) est plus grande que la surface hydraulique de la tige d'aiguille d'injecteur (11) agissant dans la même direction de telle sorte que la pointe d'aiguille d'injecteur (12) soit constamment sollicitée par force dans la direction de la base (22) du logement (20).

2. Aiguille d'injecteur selon la revendication 1,
**caractérisée en ce que**
la pointe d'aiguille d'injecteur (12) se compose d'un matériau résistant à l'usure tel que de la céramique, du métal dur ou un saphir et la tige d'aiguille d'injecteur (11) se compose d'un matériau massif en acier.

3. Aiguille d'injecteur selon l'une quelconque des revendications 1 ou 2,
**caractérisée en ce que**
la pointe d'aiguille d'injecteur (12) présente une région de siège (25) de forme conique qui se raccorde à une portion (24) réalisée sous forme cylindrique à l'intérieur du logement (20).

4. Aiguille d'injecteur selon la revendication 3,
**caractérisée en ce que**
la tige d'aiguille d'injecteur (11) présente, dans la région d'embouchure du logement (20), une surface extérieure conique (28), et **en ce qu'**un prolongement (29) de la région de siège (25) s'étendant dans la direction de la surface extérieure (28), s'étend à distance de la surface extérieure (28).

5. Aiguille d'injecteur selon l'une quelconque des revendications 1 à 4,
**caractérisée en ce**
**qu'**entre la pointe d'aiguille d'injecteur (12) et le logement (20) est réalisé un ajustement de transition ou un ajustement avec jeu.

6. Aiguille d'injecteur selon la revendication 5,
**caractérisée en ce**
**qu'**au moins un interstice de fuite est réalisé entre la pointe d'aiguille d'injecteur (12) et le logement (20).

7. Dispositif d'injection de carburant (100) comprenant un boîtier (18) pour guider une aiguille d'injecteur (10), l'aiguille d'injecteur (10) étant réalisée selon l'une quelconque des revendications 1 à 6.
